# EUROPÄISCHE PATENTSCHRIFT

(11) **EP 3 165 821 B1**
(45) Veröffentlichungstag und Bekanntmachung des Hinweises auf die Patenterteilung: **04.07.2018**
(21) Anmeldenummer: 16195434.2
(22) Anmeldetag: 25.10.2016
(51) Int. Cl.: F21V 21/005, F21V 23/00, F21S 4/28, H01R 12/67, F21Y 103/10, F21Y 115/10, F21V 15/01

(54) **LÄNGLICHES LICHTBANDELEMENT**
ELONGATED LIGHT STRIP ELEMENT
ÉLÉMENT DE BANDE LUMINEUSE ALLONGÉ

(30) Priorität: 04.11.2015 DE 202015105855 U
(43) Veröffentlichungstag der Anmeldung: 10.05.2017
(73) Patentinhaber: Zumtobel Lighting GmbH, 6850 Dornbirn (AT)
(72) Erfinder: Machate, Andreas, 88239 Wangen im Allgäu (DE)
(74) Vertreter: Kiwit, Benedikt

(56) Entgegenhaltungen:
- AT-U1- 13 052
- DE-A1-102010 043 140
- GB-A- 2 361 988
- US-A1- 2008 298 058
- US-A1- 2015 233 533

## Beschreibung

### 1. Gebiet der Erfindung

Die vorliegende Erfindung betrifft ein längliches Lichtbandelement zur Bildung eines modularen Lichtbandsystems und ein modulares Lichtbandsystem gebildet aus zumindest zwei länglichen Lichtbandelementen.

### 2. Hintergrund

Aus dem Stand der Technik ist eine Vielzahl von unterschiedlichen länglichen Lichtbandelementen bzw. länglichen Lichtbandsystemen bekannt. Mit derartigen Lichtbandsystemen werden vor allem große Räume (beispielsweise Supermärkte, Fabrikhallen, Büroräume, etc.) mit an diese Räume angepassten langen Lichtlinien ausgerüstet. Diese bekannten Lichtbandsysteme weisen dabei einen mehr oder weniger komplexen Aufbau auf, wobei insbesondere eine Vielzahl von unterschiedlichen Einzelkomponenten miteinander verbunden werden müssen, um ein derartiges Lichtbandsystem aufbauen zu können. Weiterhin werden in derartigen Lichtbandsystemen vergleichsweise große Bauräume für die Verdrahtungen, insbesondere zur Bereitstellung einer Versorgungsspannung und den Anschluss einer entsprechenden Steuerelektronik, bereitgestellt.

Die US 2008/298058 A1 offenbart ein längliches Beleuchtungsmodul mit einem länglichen Gehäuseteil, in dem ein optisches Element, das im Querschnitt U-förmig ausgebildet ist und eine Platine mit Leuchtmitteln aufnimmt. Unterhalb der Platine ist dabei eine Verdrahtung zur elektrischen Versorgung der Leuchtmittel vorgesehen. Die Verdrahtung wird ferner in stirnseitige Endkappen geführt, an denen alternativ eine Steckverbinderanordnung vorgesehen werden kann, um mehrere der länglichen Beleuchtungsmodule miteinander verbinden zu können

Die DE 10 2010 043140 A1 offenbart eine längliche Beleuchtungsvorrichtung mit Seitenwänden, auf denen Leuchtdioden angeordnet sind. Die Seitenwände sind dabei derart angeordnet, dass diese einen Kanal bilden, in dem eine Verkabelung zur Stromversorgung angeordnet werden kann.

Die AT 13 052 U1 offenbart eine Beleuchtungsvorrichtung mit mehreren LED-Modulen. Eine elektrische Kontaktierung der LED-Module erfolgt mit Hilfe der elektrischen Leiter, die an der den LEDs zugewandten Seite der LED-Module vorgesehen sind, wobei an der den LEDs abgewandten Seite der LED-Module eine Durchgangsverdrahtung vorgesehen ist. An einer jeweiligen Stirnseite der Beleuchtungsvorrichtung können Anschlussbuchsen vorgesehen sein.

Die US 2015/233533 A1 offenbart ein Lichtbandsystem mit einem länglichen Trägerelement, in dem eine Platine mit LEDs angeordnet ist. Auf der den LEDs abgewandten Seite ist eine Verdrahtung zur Versorgung der LEDs vorgesehen. An gegenüberliegenden Stirnseiten der Trägerelemente sind Steckverbinderanordnungen vorgesehen, um benachbarte Trägerelemente miteinander verbinden zu können.

Ausgehend von diesem Stand der Technik stellt sich die vorliegende Erfindung die Aufgabe, ein längliches Lichtbandelement zur Bildung eines modularen Lichtbandsystems bereitzustellen, das eine möglichst geringe Baugröße aufweist, und mit dem vergleichsweise lange Lichtbandsysteme bereitgestellt werden können.

Diese und andere Aufgaben, die in der folgenden Beschreibung noch genannt werden oder vom Fachmann erkannt werden können, werden mit dem Gegenstand des unabhängigen Anspruches gelöst. Die abhängigen Ansprüche bilden dabei den zentralen Gedanken der vorliegenden Erfindung in besonders vorteilhafterweise weiter.

### 3. Ausführliche Beschreibung der Erfindung

Ein erfindungsgemäßes längliches Lichtbandelement zur Bildung eines modularen Lichtbandsystems umfasst zumindest: zumindest eine längliche Platinanordnung, auf der zumindest an einer Seite der Platinanordnung mehrere Lichtquellen in Längserstreckung der Platinanordnung angeordnet sind; zumindest zwei an oder auf der Platinanordnung angeordnete elektrische Verbinderanordnungen, die an gegenüberliegenden Stirnbereichen des länglichen Lichtbandelements angeordnet sind, wobei zwischen den zumindest zwei Verbinderanordnungen auf der den Lichtquellen gegenüberliegenden Seite der Platinanordnung eine Verkabelung zur Stromversorgung der mehreren Lichtquellen vorgesehen ist.

Mit anderen Worten schlägt die vorliegende Erfindung vor, die Verkabelung des länglichen Lichtbandelements auf einer Seite der Platinanordnung, vorzugsweise der den Leuchtmitteln gegenüberliegenden Seite der Platinanordnung zwischen zwei elektrischen Verbinderanordnungen anzuordnen. Eine derartige Anordnung der Verkabelung zwischen den beiden Verbinderanordnungen, die an gegenüberliegenden Stirnbereichen des länglichen Lichtbandelements angeordnet sind, erlaubt dabei eine durchgängige und platzsparende Anordnung der Verkabelung.

Erfindungsgemäß werden die Lichtquellen mittels sogenannter Schneidklemmkontakten (sogenannter *"Insulation Displacement Connectoren"*), mit der auf der gegenüberliegenden Seite der Platinanordnung angeordneten Verkabelung elektrisch verbunden. Die Klemmkontakte werden also durch die Platinanordnung hindurchgeführt und auf der gegenüberliegenden Seite der Platinanordnung mit der Verkabelung zur Stromversorgung verbunden. Durch die Verwendung derartiger Klemmkontakte kann auf eine separate Verdrahtung der jeweiligen Lichtquellen mittels separater Verkabelungen verzichtet werden.

Vorzugsweise ist die längliche Platinanordnung durch zumindest zwei separate Trägerplatinen bereitgestellt. Dadurch besteht beispielsweise die Möglichkeit, eine längliche Platinanordnung mit den elektrischen Verbinderanordnungen und der dazwischen vorgesehenen Verkabelung an der länglichen Platinanordnung anzuordnen bzw. vorzufertigen, wobei anschließend die längliche Platinanordnung an der Stoßkante der zwei separaten Trägerplatinen platzsparend zusammengeklappt werden kann.

Vorzugsweise sind die Verbinderanordnungen als Buchsenelemente ausgebildet, so dass ein als Steckerelement ausgebildetes Verbindungselement in diesen angeordnet werden kann, um beispielsweise zwei längliche Lichtbandelemente zur Bildung eines Lichtbandsystems elektrisch miteinander verbinden zu können.

Vorteilhafterweise sind die Verbinderanordnungen derart mit der Platinanordnung verbunden bzw. darauf befestigt, dass bei Anschluss eines Verbindungselements an den Verbindungsanordnungen keine wesentliche Kraft auf die Verkabelung oder die Klemmkontakte übertragen wird.

Vorteilhafterweise ist an einer Seite der Platinanordnung zumindest eine Steuereinheit für die mehreren Lichtquellen vorgesehen, um die mehreren Lichtquellen des länglichen Lichtbandelements anzusteuern. Die Steuereinheit ist dabei vorzugsweise an der Seite der Platinanordnung angeordnet, an der auch die Verkabelung zur Stromversorgung der mehreren Lichtquellen vorgesehen ist. In diesem Zusammenhang ist es weiterhin bevorzugt, dass auf der den Lichtquellen gegenüberliegenden Seite der Platinanordnung zusätzlich eine Verkabelung zur Steuereinheit vorgesehen ist. Ferner ist es bevorzugt, dass die Steuereinheit unmittelbar auf der Platinanordnung oder als separate Steuerplatine, die an der Platinanordnung angeordnet ist, vorgesehen ist.

Vorzugsweise sind die mehreren Lichtquellen LED-Lichtquellen, die mit Gleichspannung betrieben werden.

Vorteilhafterweise weist das längliche Lichtbandelement weiterhin ein Gehäuse auf, in der die längliche Platinanordnung und die Steuereinheit anordenbar sind. In diesem Zusammenhang ist es bevorzugt, dass das Gehäuse Anlageflächen umfasst, an denen die längliche Platinanordnung gleitverschieblich anordenbar ist. Dadurch können eventuelle Längenänderungen der Platinanordnung aufgrund möglicher Wärmeausdehnungen durch entsprechende Freiräume im Gehäuse auf einfache Art und Weise kompensiert werden.

Vorzugsweise ist wenigstens der den Lichtquellen benachbarte Teil des Gehäuses lichtdurchlässig, vorzugsweise transparent, ausgebildet, so dass Licht von den Lichtquellen aus dem Lichtbandelement führbar ist. Darüber hinaus können am Gehäuse weiterhin optische Elemente (beispielsweise Linsen- und/oder Reflektorelemente) vorgesehen sein, um das Licht der Lichtquellen gebündelt und/oder gerichtet aus dem Lichtbandelement abzugeben.

In einer bevorzugten Ausführungsform ist das Gehäuse integral ausgebildet und die längliche Platinanordnung (gegebenenfalls mit der Steuereinheit) ist stirnseitig in das Gehäuse einschiebbar, vorzugsweise derart, dass die längliche Platinanordnung mithilfe der entsprechend ausgebildeten Anlageflächen in das Gehäuse eingeschoben werden kann.

Ein derart integral ausgebildetes Gehäuse wird vorzugsweise mittels eines sogenannten Co-Exklusionsverfahrens hergestellt, bei dem der lichtdurchlässige Teil des Gehäuses mit einem unterschiedlichen Material als der gegebenenfalls nicht durchlässige Teil des Gehäuses auf einfache Weise hergestellt werden kann.

Alternativ zur integralen Ausbildung des Gehäuses, besteht auch die Möglichkeit, das Gehäuse mehrteilig, insbesondere zweiteilig, auszubilden. In dieser Ausführungsform ist es bevorzugt, dass an den jeweiligen Gehäuseteilen korrespondierende Verbindungsmittel, insbesondere korrespondierende Feder-Nutmittel, vorgesehen sind, um die Gehäuseteile, vorzugsweise lösbar, miteinander verbinden zu können.

Vorzugsweise weist das Gehäuse im Querschnitt eine im Wesentlichen kreisförmige Form auf, wobei es in diesem Zusammenhang bevorzugt ist, dass das Gehäuse einen Durchmesser zwischen 20 mm und 40 mm, besonders bevorzugt zwischen 25 mm und 30 mm aufweist.

Alternativ zum im Wesentlichen kreisförmigen Querschnitt des Gehäuses, besteht auch die Möglichkeit, das Gehäuse asymmetrisch auszubilden und zumindest der den Lichtquellen benachbarte Teil des Gehäuses zumindest teilweise parabolförmig auszubilden, um dadurch eine asymmetrische Lichtabgabe ermöglichen zu können.

Vorteilhafterweise sind an den gegenüberliegenden Stirnbereichen des länglichen Lichtbandelements Stirnkappenelemente vorgesehen, die eine Aufnahme mit korrespondierenden Durchgängen für die Anordnung eines Verbindungselements zur Verbindung zweier benachbarter länglichen Lichtbandelemente aufweist. Mit anderen Worten ist es bevorzugt, dass das Gehäuse stirnseitige Öffnungen aufweist, die mit entsprechenden Stirnkappenelementen abgedichtet werden können. In diesem Zusammenhang ist es besonders bevorzugt, dass die Aufnahmen der Stirnkappenelemente derart ausgebildet sind, dass ein Verbindungselement zur Verbindung zweier benachbarter länglichen Lichtbandelemente derart in diesem aufnehmbar ist, dass zwei benachbarte Lichtbandelemente stirnseitig (unmittelbar) miteinander in Anlage bringbar sind. Dadurch besteht die Möglichkeit, dass die Abstände der mehreren Lichtquellen auch im Verbindungsbereich zweier länglicher Lichtbandelemente im Wesentlichen konstant gehalten werden können, so dass auch in diesen Bereichen ein homogener Lichteindruck bereitgestellt werden kann.

Vorzugsweise umfasst das längliche Lichtbandelement weiterhin zumindest ein Halteelement zum Halten bzw. zur Aufnahme des Gehäuses, wobei das Halteelement vorzugsweise weiterhin Befestigungsmittel zur Befestigung des Halteelements an einem Wandungsabschnitt umfasst. Ein solches Halteelement umfasst dabei vorzugsweise zumindest ein Klammer- oder Federelement, dass das Gehäuse zumindest teilweise umgreifen und verliersicher halten kann. Vorzugsweise werden bei einer Montage eines Lichtbandsystems zunächst die Halteelemente (vor-)montiert, in die anschließend die ggf. zumindest bereits teilweise miteinander verbundenen Lichtbandelemente befestigt werden.

Ferner betrifft die vorliegende Erfindung ein modulares Lichtbandsystem, das zumindest zwei der oben beschriebenen länglichen Lichtbandelement umfasst, wobei die zumindest zwei länglichen Lichtbandelemente mittels eines Verbindungselements elektrisch miteinander verbunden sind, wobei das Verbindungselement in die sich gegenüberliegenden Verbinderanordnungen eines jeweiligen länglichen Lichtbandelements angeordnet ist.

Das Verbindungselement kann dabei derart ausgestaltet sein, dass zwei längliche Lichtbandelemente geradlinig miteinander verbunden sind, dass zwei längliche Lichtbandelement an ihren gegenüberliegenden Stirnseiten abgewinkelt miteinander verbunden sind, oder dass zwei längliche Lichtbandelemente beabstandet voneinander angeordnet sind und an ihren gegenüberliegenden Stirnseiten mittels eines entsprechend ausgebildeten Verbindungselements miteinander verbunden sind. Ferner ist es bevorzugt, dass zumindest eine Verbinderanordnung eines länglichen Lichtbandelements eines modularen Lichtbandsystems mit einem Steckverbinder einer externen Stromversorgung verbunden ist, um das Lichtbandsystem bzw. zumindest einen Teil des Lichtbandsystem mit der Stromversorgung zu verbinden.

### 4. Beschreibung bevorzugter Ausführungsformen

Nachfolgend wird eine detaillierte Beschreibung der Figuren gegeben. Darin zeigt:
- **Figur 1**: eine schematische Explosionsansicht einer ersten Ausführungsform eines erfindungsgemäßen länglichen Lichtbandelements;
- **Figur 2**: eine schematische Ansicht einer länglichen Platinanordnung aus Figur 1;
- **Figur 3**: eine schematische Ansicht der in Figur 2 gezeigten länglichen Platinanordnung;
- **Figur 4**: eine schematische Ansicht des in Figur 1 gezeigten länglichen Lichtbandelements;
- **Figur 5**: eine schematische Querschnittsansicht einer zweiten bevorzugten Ausführungsform eines erfindungsgemäßen länglichen Lichtbandelements;
- **Figur 6**: eine schematische Querschnittsansicht einer dritten bevorzugten Ausführungsform eines länglichen Lichtbandelements;
- **Figur 7**: eine schematische Querschnittsansicht des in den Figuren 1 und 2 gezeigten länglichen Lichtbandelements mit einer ersten Ausführungsform eines Halteelements;
- **Figur 8**: eine schematische Querschnittsansicht der in Figur 5 gezeigten Ausführungsform des länglichen Lichtbandelements mit einer alternativen Ausführungsform eines Halteelements;
- **Figur 9**: eine schematische Querschnittsansicht einer vierten bevorzugten Ausführungsform eines länglichen Lichtbandelements; und
- **Figur 10**: eine schematische Ansicht unterschiedlicher Verbindungselemente, die geeignet sind zwei längliche Lichtbandelemente miteinander zu verbinden, um ein modulares Lichtbandsystem bereitzustellen.

Figur 1 zeigt eine schematische Explosionsansicht einer ersten bevorzugten Ausführungsform eines erfindungsgemäßen Lichtbandelements 10.

Das längliche Lichtbandelement 10 umfasst zumindest eine längliche Platinenanordnung 11, auf der vorzugsweise eine Steuerplatine 12 zur Ansteuerung mehrerer Lichtquellen, die auf der gegenüberliegenden Seite der Platinenanordnung 11 vorgesehen sind (vgl. Figur 3). Auf der in Figur 1 gezeigten Seite der Platinenanordnung 11 ist eine Verkabelung 13 vorgesehen, die zur Stromversorgung der mehreren Lichtquellen vorgesehen ist.

Im in Figur 1 gezeigten Stirnbereich der Platinenanordnung 11 ist eine Verbinderanordnung 14 vorgesehen, mit der das längliche Lichtbandelement 10 mittels eines Verbinderelements (vgl. Figur 10) mit einem weiteren länglichen Lichtbandelement 10 verbunden werden kann.

Die Verbinderanordnung 14 ist in der gezeigten bevorzugten Ausführungsform als Buchsenelement ausgeführt, in die korrespondierende Steckerelemente eines Verbinderelements elektrisch kontaktierend eingeführt werden können. In der bevorzugten Ausführungsform wird über die Verbinderanordnung 14 ein korrespondierend ausgebildetes Gehäuseteil 15 aufgesteckt, wobei in der gezeigten bevorzugten Ausführungsform das Gehäuseteil 15 mit der Platinenanordnung 11 verrastbar ist.

Die Platinenanordnung 11, auf der die Steuerplatine 12, die Verkabelung 13 und die Verbinderanordnung 14 im zusammengesetzten Zustand angeordnet sind, wird in einem Gehäuse 16, das in der gezeigten bevorzugten Ausführungsform als integrales Bauteil ausgebildet ist, seitlich in den Stirnbereich des Gehäuses 16 eingeschoben, so dass die Platinenanordnung 11 gleitverschieblich, d.h. schwimmend, im Gehäuse 16 angeordnet ist.

Ferner umfasst das längliche Lichtbandelement 10 in der gezeigten bevorzugten Ausführungsform ein Stirnkappenelement 17, mit dem das Gehäuse 16 stirnseitig geschlossen bzw. abgedichtet werden kann.

Figur 2 zeigt eine schematische Ansicht der in Figur 1 gezeigten Platinenanordnung 11 im zusammengesetzten Zustand. Identische Bauteile sind mit identischen Bezugszeichen versehen.

Wie in Figur 2 gut zu erkennen ist, sind die Verbinderanordnungen 14 (abgedeckt durch die Gehäuseteile 15) an gegenüberliegenden Stirnbereichen des länglichen Lichtbandelements 10 bzw. der Platinenanordnung 11 angeordnet, so dass die zwischen den Verbinderanordnungen 14 geführte Verkabelung 13 zwischen diesen gehalten wird.

Wie in Figur 2 ebenfalls gut zu erkennen ist, weisen die Verbinderanordnungen 14 Buchsenelemente 18 auf, in die korrespondierend ausgebildete Steckerelemente eines Verbindungselements oder eines Steckerelements zur Stromversorgung (vgl. Figur 10) einführbar sind.

In der gezeigten bevorzugten Ausführungsform ist die Platinenanordnung 11 durch zwei separate Trägerplatinen 11a, 11b bereitgestellt. Zur elektrischen Kontaktierung der auf der in Figur 2 nicht gezeigten Seite der Platinenanordnung 11 angeordneten mehreren Lichtquellen (vgl. Figur 3) sind Klemmkontakte, hier in Form von Schneidklemmkontakten 19, durch die Platinenanordnung 11 geführt.

Figur 3 zeigt eine schematische Ansicht der in Figur 2 gezeigten Platinenanordnung 11, wobei in Figur 3 die der Verkabelung 13 gegenüberliegende Seite der Platinenanordnung 11 gezeigt ist. Wie in Figur 3 gut zu erkennen ist, sind auf der der Verkabelung 13 gegenüberliegenden Seite der Platinenanordnung 11 mehrere Lichtquellen 20 in Längserstreckung der Platinenanordnung 11 vorgesehen. In der bevorzugten Ausführungsform sind die Lichtquellen 20 dabei LED-Lichtquellen 20, die mit Gleichspannung betrieben werden.

Figur 4 zeigt eine schematische Ansicht der in Figur 1 gezeigten ersten bevorzugten Ausführungsform des länglichen Lichtbandelements 10 im zusammengebauten Zustand. Wie in Figur 4 gut zu erkennen ist, kann die zusammengesetzte längliche Platinenanordnung 11 stirnseitig in das Gehäuse 16 eingeschoben werden, wobei das Gehäuse 16 hierfür korrespondierend ausgebildete Anlageflächen umfasst, mit denen die Platinenanordnung 11 gleitverschieblich im Gehäuse 16 angeordnet werden kann. Wie in Figur 4 ebenfalls gut zu erkennen ist, können die Stirnseiten des Gehäuses 16 nach Einführung der Platinenanordnung 11 mittels der Stirnkappenelemente 17 verschlossen bzw. abgedichtet werden, so dass die Platinenanordnung 11 verliersicher im Gehäuse 16 gehalten wird.

Das Stirnkappenelement 17 umfasst vorzugsweise eine Aufnahme 21 mit korrespondierend zu den Buchsen 18 vorgesehenen Durchgängen 22. Die Aufnahme 21 des Stirnkappenelements 17 ist dabei vorzugsweise derart ausgebildet, dass ein Verbindungselement zur Verbindung zweier benachbarter länglicher Lichtbandelemente 10 derart in der Aufnahme 21 (bzw. in den Aufnahmen benachbarter Lichtbandelementen) angeordnet werden kann, dass die Stirnbereiche der zwei länglichen Lichtbandelemente 10 quasi Stoß-an-Stoß miteinander in Anlage gebracht werden können. Dadurch besteht die einfache Möglichkeit, über zwei derart verbundene länglichen Lichtbandelemente 10 den Abstand der mehreren Lichtquellen 20 konstant zu halten, so dass sich auch in den Übergangsbereichen benachbarter länglicher Lichtbandelemente 10 kein unterschiedlicher Beleuchtungseindruck ergibt und über die gesamte Länge des Lichtbandsystems ein homogener Beleuchtungseindruck bereitgestellt werden kann.

Figur 5 zeigt eine schematische Querschnittsansicht einer weiteren bevorzugten Ausführungsform eines länglichen Lichtbandelements 10'. Wie in Figur 5 gut zu erkennen ist, weist das Gehäuse 16' in dieser Ausführungsform einen im Wesentlichen kreisförmigen Querschnitt auf, wobei auch das Gehäuse 16' einstückig hergestellt ist. Die Platinenanordnung 11' entspricht der Platinenanordnung 11 aus den Figuren 1 bis 4.

Zur Herstellung eines einstückigen Gehäuses 16, 16' wird vorzugsweise ein sogenannten Co-Extrusionsverfahren eingesetzt, mit dem unterschiedliche Bereiche des Gehäuses 16, 16' mit unterschiedlichen Materialien und Eigenschaften bereitgestellt werden können. In der in Figur 5 gezeigten Ausführungsform ist der obere Bereich des Gehäuses 16', in dem die Platinenanordnung 11' angeordnet ist, beispielsweise mit einem lichtundurchlässigen Kunststoff und der untere Bereich des Gehäuses 16'mit einem lichtdurchlässigen Kunststoff bereitgestellt.

Wie in Figur 5 ebenfalls gut zu erkennen ist, ist die Platinenanordnung 11' mittels korrespondierend ausgebildeter Anlageflächen 23' im Gehäuse 16' gehalten, wobei die Anlagenflächen 23' derart ausgebildet sind, dass die Platinenanordnung 11' stirnseitig in das Gehäuse 16' eingeschoben werden kann. Derartige Anlageflächen 23' können dabei in jeder bevorzugten Ausführungsform eines Lichtbandelements vorgesehen werden.

Figur 6 zeigt eine schematische Querschnittsansicht einer weiteren bevorzugten Ausführungsform eines länglichen Lichtbandelements 10". Im Unterschied zu den in den Figuren 1 bis 5 gezeigten länglichen Lichtbandelemente 10, 10' ist das Gehäuse 16" dieser Ausführungsform mehrteilig (in der gezeigten bevorzugten Ausführungsform zweiteilig) aufgebaut, wobei die Gehäuseteile vorzugsweise mittels korrespondierend ausgebildeten Feder-Nutmitteln 24" miteinander verbunden werden können.

Figur 7 zeigt eine schematische Querschnittsansicht der in Figur 1 und 4 gezeigten Ausführungsform des länglichen Lichtbandelements 10, wobei das längliche Lichtbandelement 10 weiterhin ein Halteelement in Form eines das Gehäuse 16 zumindest teilweise umgreifenden Klammer- und/oder Federelements 25 umfasst.

Das Klammer- und/oder Federelement 25 dient dabei insbesondere der Befestigung des länglichen Lichtbandelements 10, beispielsweise an einem Wandungsabschnitt, wobei zur Befestigung des länglichen Lichtbandelements 10 bauseitig noch weitere Einrichtungen vorgesehen sein können.

Wie in Figur 7 ebenfalls gut zu erkennen ist, können am Gehäuse 16 im Bereich, der den Lichtquellen 20 zugeordnet ist, verschiedene optische Elemente 26 vorgesehen sein, wobei diese das Licht der Lichtquellen 20 bündeln und/oder reflektieren können, um Licht aus dem länglichen Lichtbandelement 10 zielgerichtet austreten zu lassen. Die optischen Elemente 26 können dabei integral mit dem Gehäuse 16 vorgesehen sein oder als separates Bauteil mit in das Gehäuse eingeschoben werden. Integral oder separat ausgebildete optische Elemente sind bzw. können an jeder der gezeigten bevorzugten Ausführungsformen vorgesehen werden.

Figur 8 zeigt eine schematische Querschnittsansicht der in Figur 5 gezeigten bevorzugten Ausführungsform des länglichen Lichtbandelements 10', wobei das Gehäuse 16' mit einer alternativen Ausführungsform eines Halteelements in Form einer das Gehäuse 16' teilweise umgreifenden Halteklammer 25' ausgebildet ist. Die Halteelemente 25, 25' sind dabei derart ausgebildet, dass diese an einem Wandungsabschnitt vorbefestigt werden können und in die anschließend das Gehäuse 16, 16' verliersicher eingerastet werden kann. Die Halteelemente 25, 25' können dabei über die gesamte Länge des Lichtbandelements 10, 10' geführt werden oder nur an einzelnen Bereichen des länglichen Lichtbandelements 10, 10' vorgesehen sein.

Figur 9 zeigt eine schematische Querschnittsansicht einer weiteren bevorzugten Ausführungsform eines länglichen Lichtbandelements 10"'. Das längliche Lichtbandelement 10'" umfasst dabei eine der in den Figuren 1 bis 8 entsprechenden Platinenanordnung 11"', so dass diesbezüglich auf obige Ausführungen verwiesen werden kann.

Im Unterschied zu den in den Figuren 1 bis 8 gezeigten Gehäusen 16, 16', 16" ist das Gehäuse 16'" dieser Ausführungsform asymmetrisch ausgebildet, um eine asymmetrische Lichtverteilung bereitstellen zu können, beispielsweise zur Bereitstellung einer Indirektbeleuchtung. Das Gehäuse 16'" umfasst hierfür optische Elemente 26'" beispielsweise in Form eines asymmetrischen Linsenprofils, wobei ggfs. zusätzliche Reflektorflächen vorgesehen werden können. Mit dem in Figur 9 gezeigten Ausführungsbeispiel des länglichen Lichtbandelements 10'" besteht somit die Möglichkeit eine sogenannte Wallwasher-Anordnung bereitzustellen, bei der nur eine Indirektbeleuchtung bereitgestellt wird, so dass kein direktes Licht von den Lichtquellen 20'" an einen Betrachter geführt wird.

Bei einer Montage wird zunächst das in Figur 9 gezeigte umgreifende Halteelement 25'" an einem Wandungsabschnitt befestigt, anschließend wird das Gehäuse 16'" in das Halteelement 25'" eingeführt. Ferner umfasst das längliche Lichtbandelement 10'" zusätzlich eine mechanische Verbindungsvorrichtung 27"', beispielsweise in Form einer Schiene, die in zwei benachbarte längliche Lichtbandelemente 10'" eingeführt werden kann und die dadurch die mechanische Stabilität der Verbindung zweier länglicher Lichtbandelemente 10'" verbessert. Eine solche Verbindungsvorrichtung 27"' kann auch an den weiteren Ausführungsbeispielen vorgesehen werden, um die mechanische Stabilität zu verbessern.

Figur 10 zeigt eine schematische Ansicht unterschiedlicher Verbindungselemente 30, 31, 32, mit der zwei längliche Lichtbandelemente 10, 10', 10", 10"' elektrisch miteinander verbunden werden können. Die Verbindungselemente 30, 31, 32 umfassen dabei jeweils Steckerelemente, die korrespondierend zu den Buchsenelementen 18 ausgebildet sind, so dass diese in die Buchsenelemente 18 einführbar sind, um eine elektrische Verbindung zwischen zwei länglichen Lichtbandelementen 10, 10', 10", 10"' bereitstellen zu können.

In der gezeigten bevorzugten Ausführungsform sind die Verbindungselemente 30, 31, 32 dabei derart ausgebildet, dass diese insbesondere in die Aufnahmen 12 der Stirnkappenelemente 17 vollständig aufgenommen werden können.

Das Verbindungselement 30 ist dabei vorgesehen, um zwei längliche Lichtbandelemente 10, 10', 10", 10'" geradlinig miteinander zu verbinden, vorzugsweise derart dass die beiden Stirnflächen der länglichen Lichtbandelemente 10, 10', 10", 10"' miteinander in Anlage bringbar sind.

Mit dem Verbindungselement 31 können zwei längliche Lichtbandelemente 10, 10', 10", 10'" an ihren gegenüberliegenden Stirnseiten abgewinkelt miteinander verbunden werden, in der gezeigten bevorzugten Ausführungsform mit einem Winkel von etwa 90°, wobei auch andere abgewinkelte Verbindungen denkbar sind.

Mit dem Verbindungselement 32 können zwei voneinander beabstandet angeordnete längliche Lichtbandelemente 10, 10', 10", 10'" miteinander verbunden werden, wobei das Verbindungselement 32 hierfür entsprechende (vorzugsweise flexibel ausgebildete) Verkabelungsabschnitte zwischen den Steckerelementen umfasst.

Ferner ist in Figur 10 ein Anschlusselement 33 gezeigt, mit der ein längliches Lichtbandelement 10, 10', 10", 10"' an eine externe Stromversorgung angeschlossen werden kann, wobei je nach Länge des ausgebildeten Lichtbandsystems eine oder mehrere Verbindungen an eine externe Stromversorgung mittels eines Steckverbinders 33 an eine externe Stromversorgung bereitgestellt werden können.

Die vorliegende Erfindung ist nicht auf die vorhergehenden Ausführungsbeispiele beschränkt, solange sie vom Gegenstand der folgenden Ansprüche umfasst ist. Ferner sind die vorhergehenden Ausführungsbeispiele in beliebiger Weise mit- und untereinander kombinierbar. Insbesondere ist die vorliegende Erfindung nicht auf die gezeigten Ausführungsbeispiele der Gehäuse 16, 16', 16", 16" beschränkt. Auch können die gezeigten Halteelemente 25, 25', 25"' in beliebiger Weise mit- und untereinander kombiniert werden und an den verschiedenen Ausführungsbeispielen vorgesehen werden. Schließlich können zum Aufbau eines erfindungsgemäßen modularen Lichtbandsystems unterschiedliche längliche Lichtbandelemente 10, 10', 10", 10'" eingesetzt werden, die mit unterschiedlichen Verbindungselementen 30, 31, 32 miteinander verbunden werden können.

## Patentansprüche

1. Längliches Lichtbandelement (10; 10'; 10", 10'") zur Bildung eines modularen Lichtbandsystems, umfassend:
- zumindest eine längliche Platinenanordnung (11; 11'; 11"; 11"'), auf der zumindest an einer Seite der Platinenanordnung (11; 11'; 11"; 11"') mehrere Lichtquellen (20) in Längserstreckung der Platinenanordnung (11; 11'; 11"; 11"') angeordnet sind;
- zumindest zwei an oder auf der Platinenanordnung (11; 11'; 11"; 11"') angeordnete elektrische Verbinderanordnungen (14), die an gegenüberliegenden Stirnbereichen des länglichen Lichtbandelements (10; 10'; 10"; 10"') angeordnet sind, wobei zwischen den zumindest zwei Verbinderanordnungen (14) auf der den Lichtquellen (20) gegenüberliegenden Seite der Platinenanordnung (11; 11'; 11"; 11"') eine Verkabelung (13) zur Stromversorgung der mehreren Lichtquellen (20) vorgesehen ist,
**dadurch gekennzeichnet, dass**
- die Lichtquellen (20) mittels Schneidklemmkontakten ("*Insu*/*ation Displacement Connector"*) (19) mit der auf der gegenüberliegenden Seite der Platinenanordnung (11; 11'; 11"; 11''') angeordneten Verkabelung (13) elektrisch verbunden sind, und wobei die Schneidklemmkontakte (19) durch die Platinenanordnung (11; 11'; 11"; 11"') hindurchgeführt sind.

2. Längliches Lichtbandelement (10; 10'; 10", 10''') nach Anspruch 1, wobei die längliche Platinenanordnung (11; 11'; 11"; 11''') durch zumindest zwei separate Trägerplatinen (11a, 11b) bereitgestellt ist.

3. Längliches Lichtbandelement (10; 10'; 10", 10"') nach einem der vorhergehenden Ansprüche, wobei die Verbinderanordnungen (14) Buchsenelemente (18) zur Aufnahme eines Steckerelements eines Verbindungselements (30, 31, 32, 33) umfassen.

4. Längliches Lichtbandelement (10; 10'; 10", 10''') nach einem der vorhergehenden Ansprüche, wobei die Verbinderanordnungen (14) mit der Platinenanordnung (11; 11'; 11"; 11"') derart verbunden sind, dass bei Anschluss eines Verbindungselements (30, 31, 32, 33) an den Verbindungsanordnungen (14) keine wesentliche Kraft auf die Verkabelung (13) oder die Klemmkontakte (19) übertragen wird.

5. Längliches Lichtbandelement (10; 10'; 10", 10'") nach einem der vorhergehenden Ansprüche, wobei an einer Seite der Platinenanordnung (11; 11'; 11"; 11"') zumindest eine Steuereinheit (12) für die mehreren Lichtquellen (20) vorgesehen ist, um die mehreren Lichtquellen (20) des länglichen Lichtbandelements (10; 10'; 10"; 10"') anzusteuern,
wobei auf der den Lichtquellen (20) gegenüberliegenden Seite der Platinenanordnung (11; 11'; 11"; 11"') vorzugsweise zusätzlich eine Verkabelung zur Ansteuerung der mehreren Lichtquellen (20) vorgesehen ist, die mit der Steuereinheit (12) für die mehreren Lichtquellen (20) elektrisch verbunden ist, und
wobei die Steuereinheit (12) vorzugsweise unmittelbar auf der Platinenanordnung (11; 11'; 11"; 11"') oder als separate Steuerplatine, die an der Platinenanordnung (11; 11'; 11"; 11"') angeordnet ist, vorgesehen ist.

6. Längliches Lichtbandelement (10; 10'; 10", 10''') nach einem der vorhergehenden Ansprüche, wobei die mehreren Lichtquellen (20) LED-Lichtquellen (20) sind, die mit Gleichspannung betrieben werden.

7. Längliches Lichtbandelement (10; 10'; 10", 10"') nach einem der vorhergehenden Ansprüche, wobei das längliche Lichtbandelement (10; 10'; 10", 10"') weiterhin ein Gehäuse (16; 16'; 16"; 16"') aufweist, in der die längliche Platinenanordnung (11; 11'; 11"; 11"') und die Steuereinheit (12) anordenbar sind,
wobei das Gehäuse (16; 16'; 16"; 16"') vorzugsweise Anlageflächen (23') umfasst, an denen die längliche Platinenanordnung (11; 11'; 11"; 11''') gleitverschieblich anordenbar ist,
wobei wenigstens der den Lichtquellen (20) benachbarte Teil des Gehäuses (16; 16'; 16"; 16"') vorzugsweise lichtdurchlässig, besonders vorzugsweise transparent, ausgebildet ist, so dass Licht von den Lichtquellen (20) aus dem Lichtbandelement (10; 10'; 10", 10"') führbar ist,
wobei am Gehäuse (16; 16'; 16"; 16"') vorzugsweise weiterhin optische Elemente (26; 26'") vorgesehen sind, um das Licht der Lichtquellen (20) zu sammeln und/oder gerichtet aus dem Lichtbandelement (10; 10'; 10", 10''') abzugeben,
wobei das Gehäuse (16; 16'; 16") vorzugsweise im Querschnitt im Wesentlichen kreisförmig ausgebildet ist und besonders vorzugsweise einen Durchmesser zwischen 20 und 40 mm, ferner bevorzugt zwischen 25 und 30 mm aufweist, und
wobei das Gehäuse (16"') vorzugsweise asymmetrisch ausgebildet ist und zumindest der den Lichtquellen (20) benachbarte Teil des Gehäuses (16"') zumindest teilweise parabolförmig ausgebildet ist, um eine asymmetrische Lichtabgabe bereitzustellen.

8. Längliches Lichtbandelement (10; 10'; 10", 10"') nach Anspruch 7, wobei das Gehäuse (16; 16'; 16"') integral ausgebildet ist und die längliche Platinenanordnung (11; 11'; 11"; 11"') mit der Steuereinheit (12) stirnseitig in das Gehäuse (16; 16'; 16"; 16"') einschiebbar ist, wobei das Gehäuse (16; 16'; 16"') bevorzugt mittels eines Co-Extrusionsverfahrens hergestellt ist, oder
wobei das Gehäuse (16") mehrteilig, insbesondere zweiteilig, ausgebildet ist und wobei die jeweiligen Gehäuseteile vorzugsweise korrespondierende Verbindungsmittel (24"; 27"'), insbesondere korrespondierende Feder-Nutmittel (24"), aufweisen, um die Gehäuseteile miteinander zu verbinden,

9. Längliches Lichtbandelement (10; 10'; 10", 10"') nach einem der vorhergehenden Ansprüche, wobei an gegenüberliegenden Stirnbereichen des länglichen Lichtbandelements (10; 10'; 10"; 10"') Stirnkappenelemente (17) vorgesehen sind, die eine Aufnahme (21) mit korrespondierenden Durchgängen (22) für die Anordnung eines Verbindungselements zur Verbindung zweier benachbarter länglichen Lichtbandelemente (10; 10'; 10", 10"') aufweisen,
wobei die Aufnahmen (21) der Stirnkappenelemente (17) vorzugsweise derart ausgebildet sind, dass ein Verbindungselement (30, 31, 32, 33) zur Verbindung zweier benachbarter länglichen Lichtbandelemente (10; 10'; 10", 10"') derart in diesen aufnehmbar ist, dass zwei benachbarte Lichtbandelemente (10; 10'; 10", 10"') stirnseitig miteinander in Anlage bringbar sind.

10. Längliches Lichtbandelement (10; 10'; 10", 10''') nach einem der Ansprüche 7 oder 8 oder Anspruch 9 in Verbindung mit einem der Ansprüche 7 oder 8, wobei das längliche Lichtbandelement (10; 10'; 10", 10"') weiterhin zumindest ein Halteelement (25; 25'; 25"') zum Halten bzw. zur Aufnahme des Gehäuses (16; 16'; 16"; 16"') umfasst, wobei das Halteelement (25; 25'; 25"') weiterhin Befestigungsmittel zur Befestigung des Lichtbandelements (10; 10'; 10"; 10"') an einem Wandabschnitt umfasst,
wobei das Halteelement (25; 25'; 25"') vorzugsweise ein das Gehäuse (16; 16'; 16"; 16''') zumindest teilweise umgreifendes Klammer- oder Federelement umfasst.

11. Modulares Lichtbandsystem, umfassend zumindest zwei längliche Lichtbandelemente (10; 10'; 10", 10"') nach einem der Ansprüche 1 bis 10, wobei die zumindest zwei länglichen Lichtbandelemente (10; 10'; 10", 10"') mittels eines Verbindungselements (30, 31, 32) elektrisch miteinander verbunden sind, das in die sich gegenüberliegenden Verbinderanordnungen (14) eines jeweiligen länglichen Lichtbandelements (10; 10'; 10"; 10"') angeordnet ist.

12. Modulares Lichtbandsystem nach Anspruch 11, wobei die zumindest zwei länglichen Lichtbandelemente (10; 10'; 10", 10"') an ihren gegenüberliegenden Stirnseiten mittels des Verbindungselements (30) geradlinig miteinander verbunden sind.

13. Modulares Lichtbandsystem nach Anspruch 11, wobei die zumindest zwei länglichen Lichtbandelemente (10; 10'; 10", 10"') an ihren gegenüberliegenden Stirnseiten mittels des Verbindungselements (31) abgewinkelt miteinander verbunden sind.

14. Modulares Lichtbandsystem nach Anspruch 11, wobei die zumindest zwei länglichen Lichtbandelemente (10; 10'; 10", 10"') beabstandet voneinander angeordnet sind und an ihren gegenüberliegenden Stirnseiten mittels des Verbindungselements (32) miteinander verbunden sind.

15. Modulares Lichtbandsystem nach einem der Ansprüche 11 bis 14, wobei zumindest eine Verbinderanordnung (14) eines länglichen Lichtbandelements (10; 10'; 10"; 10"') mit einem Steckverbinder (33) an einer externen Stromversorgung verbunden ist.

## Claims

1. An elongated light strip element (10; 10'; 10", 10"') for the formation of a modular light strip system, comprising:
- at least one elongated circuit board assembly (11; 11'; 11"; 11'") on which at least on one side of the circuit board assembly (11; 11'; 11"; 11'") several light sources (20) are arranged in the longitudinal extension of the circuit board assembly (11; 11'; 11"; 11"');
- at least two electrical connector assemblies (14) arranged at or on the circuit board assembly (11; 11'; 11"; 11'"), which connector assemblies are arranged on opposite end regions of the elongated light strip element (10; 10'; 10", 10'"), wherein between the at least two connector assemblies (14) on the side of the circuit board assembly (11; 11'; 11"; 11'") opposite the light sources (20) a cabling (13) is provided for the power supply of the several light sources (20),
**characterized in that**
- the light sources (20) are electrically connected by means of insulation displacement connectors (19) with the cabling (13) arranged on the opposite side of the circuit board assembly (11; 11'; 11"; 11'"), and wherein the insulation displacement connectors (19) are passed through the circuit board assembly (11; 11'; 11"; 11'").

2. An elongated light strip element (10; 10'; 10", 10'") according to Claim 1, wherein the elongated circuit board assembly (11; 11'; 11"; 11"') is provided by at two separate carrier circuit boards (11a, 11b).

3. An elongated light strip element (10; 10'; 10", 10"') according to any one of the preceding claims, wherein the connector assemblies (14) comprise bush elements (18) for receiving a plug element of a connecting element (30, 31, 32, 33).

4. An elongated light strip element (10; 10'; 10", 10"') according to any one of the preceding claims, wherein the connector assemblies (14) are connected to the circuit board assembly (11; 11'; 11"; 11"') in such a manner that when a connecting element (30, 31, 32, 33) is connected to the connection assemblies (14) no substantial force is transmitted to the cabling (13) or the displacement connectors (19).

5. An elongated light strip element (10; 10'; 10", 10"') according to any one of the preceding claims, wherein on one side of the circuit board assembly (11; 11'; 11"; 11"') at least one control unit (12) is provided for the several light sources (20), in order to control the several light sources (20) of the elongated light strip element (10; 10'; 10";10'"),
wherein on the side of the circuit board assembly (11; 11'; 11"; 11"') opposite the light sources (20) preferably additionally a cabling is provided for controlling the several light sources (20), which is electrically connected to the control unit (12) for the several light sources (20),
and
wherein the control unit (12) is preferably provided directly on the circuit board assembly (11; 11'; 11"; 11"') or as a separate control circuit board, which is arranged on the circuit board assembly (11; 11'; 11"; 11"').

6. An elongated light strip element (10; 10'; 10", 10"') according to any one of the preceding claims, wherein the several light sources (20) are LED light sources (20), which are operated with direct voltage.

7. An elongated light strip element (10; 10'; 10", 10"') according to any one of the preceding claims, wherein the elongated light strip element (10; 10'; 10", 10'") furthermore has a housing (16; 16'; 16"; 16'"), in which the elongated circuit board assembly (11; 11'; 11"; 11"') and the control unit (12) can be arranged. wherein the housing (16; 16'; 16"; 16"') preferably comprises contact surfaces (23'), on which the elongated circuit board assembly (11; 11'; 11"; 11"') can be arranged in a slideable manner,
wherein at least the part of the housing (16; 16'; 16"; 16"') adjacent to the light sources (20) is designed preferably light-permeable, especially preferably transparent, so that light from the light sources (20) can be guided out of the light strip element (10; 10'; 10", 10'"),
wherein on the housing (16; 16'; 16"; 16"') preferably moreover optical elements 26; 26"') are provided, in order to collect the light of the light sources (20) and or to emit it in a directed manner from the light strip element (10; 10'; 10", 10'"), wherein the housing (16; 16'; 16") is preferably designed substantially circularly in cross section and especially preferably has a diameter between 20 and 40 mm, further preferably between 25 and 30 mm,
and
wherein the housing (16"') is preferably designed asymmetrically and at least the part of the housing (16'") adjacent to the light sources (20) is designed at least partially with a parabolic shape, in order to provide an asymmetrical light emission.

8. An elongated light strip element (10; 10'; 10", 10"') according to Claim 7,
wherein the housing (16; 16'; 16"') is integrally formed and the elongated circuit board assembly (11; 11'; 11"; 11'") can be inserted with the control unit (12) on the end face into the housing (16; 16'; 16"; 16'"), wherein the housing (16; 16'; 16"') is preferably produced by means of a co-extrusion process,
or
wherein the housing (16") is formed with multiple parts, in particular with two parts, and wherein the respective housing parts preferably have corresponding connecting means (24"; 27"') in particular corresponding spring-groove means (24"), in order to connect the housing parts with one another.

9. An elongated light strip element (10; 10'; 10", 10"') according to any one of the preceding claims, wherein on opposite end areas of the elongated light strip element (10; 10'; 10"; 10'") end cap elements (17) are provided, which have a receptacle (21) with corresponding passages (22) for the arrangement of a connecting element for connecting two adjacent elongated light strip elements (10; 10'; 10", 10'"),
wherein the receptacles (21) of the end cap elements (17) are preferably designed in such a manner that a connecting element (30, 31, 32, 33) for connecting two adjacent elongated light strip elements (10; 10'; 10", 10"') can be received in the latter in such a manner that two adjacent light strip elements (10; 10'; 10", 10'") can be brought into contact with each other on the end face.

10. An elongated light strip element (10; 10'; 10", 10'") according to any one of Claims 7 or 8 or Claim 9 in conjunction with any one of Claims 7 or 8, wherein the elongated light strip element (10; 10'; 10", 10"') furthermore comprises at least one holding element (25; 25'; 25'") for holding or for receiving the housing (16; 16'; 16"; 16'"), wherein the holding element (25; 25'; 25"') furthermore comprises fastening means for fastening the light strip element (10; 10'; 10"; 10"') on a wall section,
wherein the holding element (25; 25'; 25"') preferably comprises a clamping or spring element at least partially engaging around the housing (16; 16'; 16"; 16"').

11. A modular light strip system, comprising at least two elongated light strip elements (10; 10'; 10", 10"') according to any one of Claims 1 to 10, wherein the at least two elongated light strip elements (10; 10'; 10", 10"') are electrically connected with one another by means of a connecting element (30, 31, 32), which is arranged in the opposite connector assemblies (14) of a respective elongated light strip element (10; 10'; 10"; 10'").

12. A modular light strip system according to Claim 11, wherein the at least two elongated light strip elements (10; 10'; 10", 10"') are connected linearly with one another on their opposite end sides by means of the connecting element (30).

13. A modular light strip system according to Claim 11, wherein the at least two elongated light strip elements (10; 10'; 10", 10"') are connected with one another at an angle on their opposite end sides by means of the connecting element (31).

14. A modular light strip system according to Claim 11, wherein the least two elongated light strip elements (10; 10'; 10", 10"') are arranged spaced apart from one another and are connected with one another on their opposite end sides by means of the connecting element (32).

15. A modular light strip system according to any one of Claims 11 to 14, wherein at least one connector assembly (14) of an elongated light strip element (10; 10'; 10"; 10'") is connected with a plug connector (33) to an external power supply.

## Revendications

1. Élément à bande lumineuse allongé (10 ; 10' ; 10" ; 10"') pour la formation d'un système de bande lumineuse modulaire, comprenant :
- au moins un dispositif à platine allongé (11 ; 11' ; 11"; 11'") sur lequel, au moins sur un côté du dispositif à platine (11 ; 11' ; 11" ; 11'"), sont disposées plusieurs sources de lumière (20) dans l'extension longitudinale du dispositif à platine (11 ; 11'; 11"; 11'");
- au moins deux dispositifs de connexion électrique (14) disposés contre ou sur le dispositif à platine (11 ; 11' ; 11" ; 11'"), qui sont disposés sur des parties frontales opposées de l'élément à bande lumineuse allongé (10 ; 10' ; 10" ; 10"'), moyennant quoi, entre les au moins deux dispositifs de connexion (14), sur le côté du dispositif à platine (11 ; 11' ; 11" ; 11'") opposé aux sources de lumière (20), est prévu un câblage (13) pour l'alimentation électrique des plusieurs sources de lumière (20),
**caractérisé en ce que**
- les sources de lumière (20) sont reliées électriquement au moyen de contacts à serrage autodénudants (« Insulation Displacement Connector ») (19) avec le câblage (13) disposé sur le côté opposé du dispositif à platine (11 ; 11' ; 11" ; 11'") et les contacts à serrage autodénudants (19) étant passés à travers le dispositif à platine (11 ; 11'; 11 " ; 11"').

2. Élément à bande lumineuse allongé (10 ; 10' ; 10" ; 10'") selon la revendication 1, le dispositif à platine allongé (11 ; 11'; 11"; 11'") étant mis à disposition par au moins deux platines de support (11a, 11b) séparées.

3. Élément à bande lumineuse allongé (10 ; 10' ; 10" ; 10'") selon l'une des revendications précédentes, les dispositifs de connexion (14) comprenant des éléments de douilles (18) pour le logement d'un élément de prise d'un élément de connexion (30, 31, 32, 33).

4. Élément à bande lumineuse allongé (10 ; 10' ; 10" ; 10'") selon l'une des revendications précédentes, les dispositifs de connexion (14) étant reliés avec le dispositif à platine (11 ; 11' ; 11" ; 11"') de façon à ce que, lors du branchement d'un élément de connexion (30, 31, 32, 33) aux dispositifs de connexion (14), aucune force importante n'est transmise au câblage (13) ou aux contacts à serrage (19).

5. Élément à bande lumineuse allongé (10 ; 10' ; 10" ; 10'") selon l'une des revendications précédentes, moyennant quoi, sur un côté du dispositif à platine (11 ; 11' ; 11" ; 11'"), est prévue au moins une unité de commande (12) pour les plusieurs sources de lumière (20), afin de commander les plusieurs sources de lumière (20) de l'élément à bande lumineuse allongé (10 ; 10' ; 10" ; 10"'),
moyennant quoi, sur le côté du dispositif à platine (11 ; 11' ; 11"; 11"') opposé aux sources de lumière (20), un câblage pour la commande des plusieurs sources de lumière (20) est prévu, qui est relié électriquement avec l'unité de commande (12) pour les plusieurs sources de lumière (20), et
l'unité de commande (12) étant prévue directement sur le dispositif à platine (11 ; 11' ; 11" ; 11'") ou comme une platine de commande séparée, qui est disposée sur le dispositif à platine (11 ; 11' ; 11" ; 11"').

6. Élément à bande lumineuse allongé (10 ; 10' ; 10" ; 10'") selon l'une des revendications précédentes, les plusieurs sources de lumière (20) étant des sources de lumière à LED (20) qui sont alimentées avec une tension continue.

7. Élément à bande lumineuse allongé (10 ; 10' ; 10" ; 10'") selon l'une des revendications précédentes, l'élément à bande lumineuse allongé (10 ; 10' ; 10" ; 10'") comprenant en outre un boîtier (16; 16'; 16" ; 16"') dans lequel peuvent être disposés le dispositif à platine (11 ; 11' ; 11 " ; 11"') et l'unité de commande (12),
le boîtier (16 ; 16' ; 16" ; 16"') comprenant de préférence des surfaces d'appui (23') contre lesquelles le dispositif à platine allongé (11 ; 11' ; 11" ; 11'") peut être disposé de manière coulissante,
au moins la partie du boîtier (16 ; 16' ; 16" ; 16"') adjacente aux sources de lumière (20) est conçue de façon à être translucide, plus particulièrement de préférence transparente, de façon à ce que la lumière provenant des sources de lumière (20) puisse être guidée hors de l'élément à bande lumineuse (10 ; 10' ; 10" ; 10'"),
moyennant quoi, sur le boîtier (16 ; 16' ; 16" ; 16"'), sont prévus en outre des éléments optiques (26 ; 26"') permettant de collecter la lumière provenant des sources de lumière (20) et/ou de l'émettre de manière dirigée à partir de l'élément à bande lumineuse (10 ; 10' ; 10" ; 10"'),
le boîtier (16; 16'; 16") étant conçu de préférence avec une section transversale de forme globalement circulaire et plus particulièrement de préférence présentant un diamètre entre 20 et 40 mm, de préférence entre 25 et 30 mm et
le boîtier (16"') étant conçu de préférence de manière asymétrique et au moins la partie du boîtier (16"') adjacente aux sources de lumière (20) présentant au moins partiellement une forme parabolique, afin de permettre une émission de lumière asymétrique.

8. Élément à bande lumineuse allongé (10 ; 10' ; 10" ; 10'") selon la revendication 7, le boîtier (16 ; 16' ; 16") étant conçu d'une seule pièce et le dispositif à platine allongé (11 ; 11' ; 11" ; 11'") pouvant être inséré avec l'unité de commande (12) sur le côté frontal dans le boîtier (16 ; 16' ; 16" ; 16"'), le boîtier (16 ; 16' ; 16") étant fabriqué de préférence à l'aide d'un procédé de coextrusion, ou
le boîtier (16") étant conçu en plusieurs parties, de préférence en deux parties, les parties du boîtier comprenant des moyens de connexion (24" ; 27") correspondant, plus particulièrement des moyens à rainures et languettes (24") correspondants, afin de relier les parties du boîtier entre elles.

9. Élément à bande lumineuse allongé (10 ; 10' ; 10" ; 10'") selon l'une des revendications précédentes, moyennant quoi, sur des parties frontales opposées de l'élément à bande lumineuse allongé (10 ; 10' ; 10" ; 10'") sont prévus des éléments à capuchons frontaux (17) qui comprennent un logement (21) avec des passages (22) correspondants pour la disposition d'un élément de connexion pour la liaison de deux éléments à bandes lumineuses (10 ; 10' ; 10" ; 10'") adjacents,
les logements (21) des éléments à capuchons frontaux (17) étant conçus de préférence de façon à ce qu'un élément de connexion (30, 31, 32, 33) puisse être logé dans ceux-ci, pour la liaison de deux éléments à bandes lumineuses (10 ; 10' ; 10" ; 10"') adjacents, de façon à ce que deux éléments à bandes lumineuses (10 ; 10' ; 10" ; 10'") adjacents puissent être amenés en appui l'un contre l'autre sur le côté frontal.

10. Élément à bande lumineuse allongé (10 ; 10' ; 10" ; 10'") selon l'une des revendications 7 ou 8 ou la revendication 9 en lien avec l'une des revendications 7 ou 8, l'élément à bande lumineuse allongé (10 ; 10' ; 10" ; 10'") comprenant en outre au moins un élément de maintien (25 ; 25' ; 25"') pour le maintien ou pour le logement du boîtier (16; 16'; 16"; 16"'), l'élément de maintien (25; 25'; 25"') comprenant en outre des moyens de fixation pour la fixation de l'élément à bande lumineuse (10 ; 10' ; 10" ; 10'") sur une portion de paroi,
l'élément de maintien (25 ; 25' ; 25"') comprenant de préférence un élément à agrafe ou à ressort entourant au moins partiellement le boîtier (16 ; 16' ; 16" ; 16"').

11. Système de bande lumineuse modulaire comprenant au moins deux éléments à bandes lumineuses allongés (10 ; 10' ; 10" ; 10'") selon l'une des revendications 1 à 10, les au moins deux éléments à bandes lumineuses allongés (10 ; 10' ; 10" ; 10'") étant reliés électriquement au moyen d'un élément de connexion (30, 31, 32) qui est disposé dans les dispositifs de connexion (14) opposés de chaque élément à bande lumineuse allongé (10 ; 10' ; 10" ; 10"').

12. Système de bande lumineuse modulaire selon la revendication 11, les au moins deux éléments à bandes lumineuses allongés (10 ; 10' ; 10" ; 10'") étant reliés entre eux en ligne droite au niveau des faces frontales opposées au moyen de l'élément de connexion (30).

13. Système de bande lumineuse modulaire selon la revendication 11, les au moins deux éléments à bandes lumineuses allongés (10 ; 10' ; 10" ; 10'") étant reliés entre eux de manière coudée au niveau des faces frontales opposées au moyen de l'élément de connexion (31).

14. Système de bande lumineuse modulaire selon la revendication 11, les au moins deux éléments à bandes lumineuses allongés (10 ; 10' ; 10" ; 10"') étant disposés à une certaine distance entre eux et étant reliés entre eux au niveau de leurs faces frontales opposées au moyen de l'élément de connexion (32).

15. Système de bande lumineuse modulaire l'une des revendications 11 à 14, au moins un dispositif de connexion (14) d'un élément à bande lumineuse allongé (10 ; 10' ; 10" ; 10'") étant relié avec un connecteur (33) à une alimentation électrique externe.
